# EUROPÄISCHE PATENTANMELDUNG

(11) **EP 0 090 419 A1**
(43) Veröffentlichungstag der Anmeldung: **05.10.1983**
(21) Anmeldenummer: 83103143.0
(22) Anmeldetag: 30.03.1983
(51) Int. Cl.: F23D 3/02, F24B 1/18

(54) **Brennelement für offene Brennstellen**

(30) Priorität: 31.03.1982 DE 3211834
(71) Anmelder: Schirneker, Hans-Ludwig, D-59519 Möhnesee (DE)
(72) Erfinder: Schirneker, Hans-Ludwig, D-59519 Möhnesee (DE)
(74) Vertreter: Gille, Christian, Dipl.-Ing.

(57) **Zusammenfassung**

Es wird ein Brennelement für offene Brennstellen wie Kamine vorgeschlagen, das ein schalenartiges langgestrecktes Gehäuse aufweist, in das ein Brennstoffvorrat eingefüllt und nachgefüllt werden kann. Außerdem ist im Gehäuse wenigstens ein flacher Brennkörper wie ein Flachdocht angeordnet, der mit seinem unteren Teil in den im Gehäuse befindlichen Brennstoffvorrat eintaucht. während seine Oberkante höhenverstellbar über die Oberseite des Gehäuses übersteht. Ein für derartige Brennelemente geeigneter Kamin kann in Leichtbauweise ausgeführt werden und enthält in einer Abzug-Haube einen Filter in Form eines. Absorbers, der die von den Brennelementen hochsteigende Abluft reinigt und regeneriert, insbesondere auch von Schwebstoffen befreit und unangenehme Gerüche beseitigt. Daher braucht der Kamin keinen Anschluß nach außen wie in einen Kamin zu haben.

## Beschreibung

Die Erfindung betrifft ein neuartiges Brennelement für offene Brennstellen wie Kamine. Ferner betrifft die Erfindung einen neuartigen Kamin, der für derartige Brenn- .elemente geeignet ist.

Offene Brennstellen wie Kamine werden im allgemeinen mit Holz beheizt. Die beim Verbrennen des Holzes entwickelte Wärme erfordert Kamine mit verhältnismäßig dicker bzw. wärmestabiler Wandung und auf jeden Fall einen Anschluß an einen Schornstein. Auch sind Sicherheitsvorschriften zu beachten.

Es ist aber auch bekannt, durch Lichteffekte mittels elektrischer Beleuchtung ein brennendes Kaminfeuer vorzutäuschen. Auf diese Weise lassen sich aber die Annehmlichkeiten eines Kaminfeuers, insbesondere das Erscheinungsbild offener Flammen, nicht hervorrufen, so daß derartige künstliche Kaminfeuer allenfalls in Haushalten und dergleichen sinnvoll sind. In Privatwohnungen legt man aber im allgemeinen mehr Wert auf Gemütlichkeit. Ein offener Kamin läßt sich häufig jedoch deshalb nicht installieren, weil der Anschluß an einen Schornstein nicht möglich ist und weil bei Installation eines Kamines in einem zu kleinen Raum durch Funkenflug Möbel, Teppicha und Böden beschädigt werden können.

Der Erfindung liegt die Aufgabe zugrunde, hier Abhilfe zu schaffen und ein Brennelement für offene Brennstellen wie Kamine vorzuschlagen, das zwar mit offener Flamme brennt, jedoch nicht die Spitzentemperaturen abbrennenderHolz scheite entwickelt, so daß leichtere und einfache ausgebildete Kamine auch in kleineren Räumen installiert werden können, die ggfs. noch nicht einmal einen Anschluß an einen Schornstein erfordern.

Zur Lösung dieser Aufgabe wird erfindungsgemäß ein Brennelement in Form eines Brennscheites vorgeschlagen, das ein schalenartiges langgestrecktes Gehäuse zur Aufnahme eines nachfüllbaren Brennstoffvorrates wie beispielsweise körniges Paraffin aufweist, wobei an der Oberseite dieses Gehäuse wenigstens ein flacher Brennkörper wie ein Flachdocht angeordnet ist, der mit seinem unteren Ende in dem Gahäuse liegt und in den dort befindlichen Brennstoffvorrat eintaucht, während das obere Ende bzw, die obere Kante des Flashdochtes aus dem Gehäuse um eine Strecke herausragt, die ausreicht, damit eins offene Flamme brennen kann, Erfindungsgemäß also als Brennelement eine Art Brennkörper vorgescnlagen, der wenigstens einen Docht aufweist, der mit einem Brennstoff getränkt wird, welcher sich in einem unzerstörbaren Gehäuse befindet. Als Brennstoffe kommen feste Brennstoffe wie Paraffin oder auch flüssige Brennstoffe wie Öl in Frage. Das Gehäuse kann die Form eines gespaltenen Holzscheites erhalten und mit einer Holzrinde nachahmenden Oberfläche versehen sein. Es besteht bespielsweise aus Metall und ist somit unzerstörbar.

Weiterhin wird erfindungsgemäß ein Kamin vorgeschlagen, der aus einfachen Blechteilen besteht und noch nicht einmal einen Rauchgasabzug enthalten muß, weil bei Verwendung der erfindungsgemäßen Brennelemente bzw. Brennscheite sich keine große Hitze entwickelt und auch kein Rauch entsteht..

Vorteilhafte Ausgestaltungen der Erfindung sind Gegenstand der Unteransprüche.

Das erfindungsgemäße Brennelement ist nach Art eines Dauerlichtes mit einem oder mehreren Dochten ausgebildet. Die Dochte und insbesondere deren Material und deren Stärke sind so gewählt, daß bei der Berücksichtigung der Wärmeleitfähigkeit des verwendeten Materials stets eine ausreichende Vergasungstemperatur für den Brennstoff an der Brennkante des Dochtes erhalten bleibt. Falls der Brennstoff Paraffin oder dergleichen ist, müssen die Dochte auch genügend Wärme in das Gehäuse des Brennelementes leiten, um das Paraffin im Bereich der eingetauchten Dochte anzuschmelzen, damit stets genügend geschmolzenes Paraffin von den Dochten angesaugt wird. Die Wärmeleitfähigkeit kann man beispielsweise durch in den Docht eingelagertes Blech erzielen, wobei das Blech auch Öffnungen enthalten kann, um die Wärmeleitfähigkeit zu steuern.

Das in Form eines imitierten Holzscheites ausgebildete Brennelement ist so gechaut, daß eine ausreichende Luftzirkulation gewährleistet ist. Die Frischluftzufuhr erfolgt vorzugsweise von den Enden des Brannelementes auf dessen Oberfläche, in dessen Höhe. die Oberkante der Dochte liegt. Hierdurch erzielt man eine gewisse Stabilisierung der Flammen.

Die Brennelemente werden zweckmäßig zu mehreren nebeneinander auf der Brennstelle angeordnet, um den Eindruck eines mehrerer Holzscheite verbrennenden Kaminfeuers zu vermitteln. Die einzelnen Brennelemente werden dabei in einem ausreichenden Abstand voneinander angeordnet, damit jedes Brennelement von unten allseitig von Luft umstrichen werden kann. Dadurch erreicht man verhältnismäßig ruhige Flammen.

Die Brennhöhe der einzelnen Flammen läßt sich einstellen, beispielsweise mittels einer Stellschraube, welche den betreffenden Docht mehr oder weniger weit aus dem Deckel des Brennelementgehäuses herausschiebt. Man kann die Dochte aber auf einem Balken abstützen, dessen Höhenlage. nach Erwärmen des Brennelementes und insbesondere des Brennstoffvorrates verringert wird, was mit einer Bimetall-Feder erricht werden kann.

Statt mehrsre sinfache Brennelemente nebeneinander anzu- ardnen, kann ein Brennelement auch Dochte in mehreren Reihen nebeneinander aufweisen, zwischen denen jeweils Luftschlitze werbleiben Der Brennstoffvorrat kann in Der Brennstoffvorrat kann diesem Falle in einem gemeinsamen Behälter untergebracht werden.

Das erfindungsgemäße Brennelemente insbesondere wenn es Dochte in mehreren nebeneinander liegenden Reihen aufweist, kann auch als Kocher in einem Kamin oder auch als Campingkocher verwendet werden, weil die Flammentemperatur für Kochzwecke vollständig ausreicht. Die Anordnung der Dochte kann in diesem Falle so getroffen werden, daß sie der kreisförmigen Grundfläche eines Topfes entspricht.

Durch die Erfindung ist es möglich, Kamine auch in Leichtbauweise zu erstellen, weil keine Spitzentemperaturen wie beim Verbrennen von Holz auftreten. Vielmehr ist eine gleichmäßige Temperaturführung gewährleistet. Das Kaminoberteil kann einen Anschluß nach außen oder an einen Schornstein aufweisen, jedoch-ist dies nicht notwendig. Beispielsweise kann man im Kaminoberteil einen Absorber anbringen, der Aktivkohle und oder Kieselgur enthält oder auch mit Aktivkohle beschichtete Bleche aufweist. Ein derartiger Filter kann die von den erfindungsgemäßen Brennelementen hochsteigende Luft ausreichend reinigen, so daß eine Luftzirkulation innerhalb eines geschlossenen Raumes ohne Anschluß nach außen oder an einen Schornstein möglich ist.

Der Absorber kann zusätzlich auch aus Natron-Kalk bestehende Presselemente oder Granulat enthalten, die Kohlendioxid absorbieren bzw. für eine Umwandlung des CO₂ sorgen. Diese Absorber sollen eine möglichst große Oberfläche haben und weisen daher beispielsweise Kugelform auf.

Der Kamin kann so ausgebildet sein, daß die Raumluft zum Erwärmen durch eine doppelte Rückwand des Kamines streicht und nicht in Kontakt mit den Abgasen der Brennelemente komnt. Wenn der Kamin keinen Anschluß nach außen oder in einen Schornstein hat, kann eine Wärmeausnutzung von praktisch 100% erreicht werden.

In den Kamin kann man ein Gestell für einen Grillbrater oder zum Aufstellen eines Topfes einssetzen.

Wenn die einzelnen Brennelemente an der Unterseite mit jeweils einem Zapfen versehen sind, der in eine Unterlage eingesteckt werden kann, bilden beispielsweise zwei parallele Stücke einen Rost, auf den mehrere einzelne Brennelemente befestigt sind, die sich begrenzt individuell verstellen lassen, damit sie nicht absolut parallel zueinander liegen, sondern etwas schräg stehen und dadurch den Eindruck von willkürlich aufgelegten Holzscheiten vermitteln.

In der Zeichnung sind Ausführungsbeispiele des erfindungsgemäßen Brennelementes und eines dafür geeigneten Kamines schematisch dargestellt, und zwar zeigt
Fig. 1 eine Draufsicht auf eine erste Ausführungsform des Brennelementes,
Fig. 2 einen Längsschnitt des Brennelementes aus Fig. 1,
Fig. 3 einen Querschnitt des Brennelementes aus Biß. 1 ande 2,
Fig. 4 eine Einzelheit des Brennelementes aus Fig. 1 bis 3 aus der die Lagerung eines Flachdochtes zu entnehmen ist,
Fig. 5 eine Seitenansicht eines Flachdochtes, der in einem Brennelement gemäß Fig. 1 bis 4 benutzt werden kann,
Fig. 6 eine Stirnansicht des Flachdochtes aus Fig. 5,
Fig. 7 eine Draufsicht auf den Flachdocht aus Fig. 5 und 6,
Fig. 8 eine Draufsicht auf eine zweite Ausführungsform des Brennelementes,
Fig. 9 einen Querschnitt des Brennelementes nach Linie IX-IX aus Fig. 8,
Fig.10 eine Vorderansicht eines Kamines für die Brennelemente gemäß Fig. 1 und Fig. 8,
Fig.11 einen senkrechten Schnitt durch den Kamin aus Fig. 10,
Fig.12 einen Längsschnitt eines weiteren Ausführungsbeispiels des erfindungsgemäßen Brennelementes mit daran angeformtem Kühlrippen-Rost,
'Fig.13 einen Querschnitt des Ausführungsbeispiels aus Fig. 12,
Fig. 14 eine Draufsicht auf das Ausführungsbeispiel Fig. 14 eine Draufsicht auf das Ausführungsbeispiel aus Fig. 12 und 13,
Fig. 15 eine Seitenansicht einer weiteren Ausführungsform des Flachdochtes,
Fig. 16 eine Draufsicht auf den Flachdocht aus Fig. 15 und
Fig. 17 eine schaubildliche Ansicht eines schlotlosen Kamins für die Verwendung der erfindungsgemäßen Brennelemente.

Das in Fig. 1 bis 4 dargestellte Brennelement 1 hat ein aus Metall bestehendes, im Querschnitt vorzugsweise etwa halbkreisförmig ausgebildetes Gehäuse 2 und eine auf dasselbe aufsetzbaren, abnehmbaren Deckel 3, der einen in Längsrichtung verlaufenden zentralen Schlitz 4 enthält, durch den drei Flachdochte 5 aus dem Inneren des Gehäuses 2 auf die Oberseite des Deckels 3 hindurchragen. Die als Brennkante dienende obere Kante 5a kann unterschiedlich weit aus dem Schlitz 4 hinausragen, um die Höhe der Flammen 6 zu regulieren. Eine hierfür geeignete Ausführungsform ist in Verbindung mit Fig. 4 beschrieben.

Im Gehäuse 2 befindet sich ein Brennstoffvorrat 7, in den die Dochte 5 hineinragen. Der Brennstoffvorrat 7 kann nach Abnehmen des Deckels 3 nachgefüllt werden. Beispielsweise wird als Brennstoffvorrat körniges Paraffin eingefüllt.

An den Stirnenden des Gehäuses 2 ist jeweils ein von unten nach oben führender, jedoch vom Deckel 3 abgedeckter Luftschacht 8 bzw. 9 vorgesehen, durch den den Flammen 6 Frischluft entsprechend den strichpunktierten Pfeilen 10 bzw. 11 zuströmt. Die Frischluft gelangt deshalb etwa horizontal zur Brennkante 5a der einzelnen Dochte 5, so daß die Flammen 6 ruhig brennen und praktisch nicht flackern.

Sowohl das Gehäuse 2 als auch der Deckel 3 können aus Blech geformt sein. Die Dochte 5 liegen mit ihrem unteren Ende auf einem Balken 12, der im unteren Bereich des Gehäuses 2 begrenzt höhenverstellbar gelagert ist. Der Balken 12 ist mit seinen beiden Enden jeweils auf einer Bimetall-Feder 13 abgestützt, die das betreffende Ende des Balkens normalerweise gegen eine in das Innere des Gehäuses 2 ragende Zunge 14 nach oben drückt. Hat der im Gehäuse 2 befindliche Brennstoffvorrat 7 jedoch eine gewisse erhöhte Temperatur erreicht, nämlich wenn er geschmolzen ist, verformt sich die Bimetall-Feder 13 derart, daß sie den Balken 12 nicht mehr gegen die Zunge 14 drückt und der Balken 12 somit innerhalb des Gehäuses 2 nach unten absinkt. Dementsprechend wird die obere Brennkante 5a jedes Dochtes 5 bei Erreichen einer gewissen Temperatur automatisch abgesenkt, so daß die Flamme 6 stabiler brennt und nicht flackern kann.

Jeder Docht 9 besteht im wesentlichen, wie aus Fig. 5 bis 7 harworgent, aus einer Metallplatte 15 und vorzugsweise einem über diese gezogenen Schlauch 16 aus Glaswollegewebe oder anderem anorganischen Material, das nicht abbrennt. Die Dicke des Bleches 15 ist auf die Wärmeleitfähigkeit seines Materials abgestellt, damit man einerseits an der Brennkante 5a der Dochte 5 stets eine ausreichende Vergasungstemperatur erhält und andererseits der Docht auch genügend Wärme nach innen ableitet, um den Brennstoffvorrat 7 schnell anzuschmelzen. Das Blech 15 kann auch Öffnungen enthalten, um die Wärmeleitfähigkeit zu steuern. Besteht das Blech 15 aus Eisen, hat es eine Stärke von beispielsweise 0,1 bis 0,2 mm.

An den Stirnenden des Dochtes 5 befinden sich aus Blech bestehende Beschläge 17 und 18, welche den Schlauch 16 auf dem Bkech 15 festhalten.

Während das in Fig. 1 bis 3 gezeigte Brennelement 1 Dochte 5 in einer einzigen Reihe aufweist, sind die Dochte 5 bei der Ausführungsform gemäß Fig. 8 und 9 in mehreren parallelen Reihen, nämlich in insgesamt fünf Reihen, angeordnet. Dieses Brennelement 21 hat einen Behälter 22 rur Aufnahme eines Brennstoffvorrates, der mit einem hochklappbaren Deckel 23 ausgestattet ist, damit jederzeit Bei dies ser Ausführungsform brauchen die Flammen 6 also nicht ausgelöscht zu werden, um Arennstoff machzufüllen.

An die eine Saite, des Behälters 22 sind fünf Kanäle 24 angescblossen, die an ihrer Oberseite jeweils einen Längsschlitz 25 enthalten, durch den ein oden mehrere Dochte 5 mehr oder weniger weit herausragen können. Die Lagerung der Dochte kann ähnlich wie in Verbindung mit Fig. 4 beschrieben erfolgen. Zwischen den einzelnen Kanälen 24 befindet sich ein freier Raum 26, so daß Frischluft gemäß den Pfeilen 27 die Kanäle 24 umstreichen kann und von unten an die einzelnen Flammen 6 gelangt. Die Flammen 6 brennen daher sehr stabil und ruhig.

Die Kanäle 24 sind mit einem Brennstoffvorrat 7 gefüllt, der vom in den Behälter 22 eingefüllten Brennstoffvorrat stets aufgefüllt wird.

Die dem Behälter 22 gegenüberliegenden Enden der Kanäle 24 sind beim dargestellten Ausführungsbeispiel über einen Querkanal 28 untereinander verbunden, um einen Ausgleich des flüssigen Brennstoffes wie flüssigen Paraffins in den einzelnen Kanälen 24 zu verbessern.

Aus Fig. 8 ist zu erkennen, daß die Dochte 5 derart zu einander versetzt angeordnet sind, daß sie etwa auf einer Kreisfläche liegen, deren Größe der Grundfläche eines Kochtopfes entspricht. Daher kann man das Brennelement 21 beispielsweise auch zum Kochen, Braten und dergleichen benutzen.

In Fig. 10 und 11 ist ein Kamin 31 dargestellt, der in Verbindung mit den oben beschriebenen Brennelementen benutzt werden kann und keinen Anschluß an einen Schornstein benötigt. Gleichwohl ist der Kamin in Leichtbauweise ausgebildet, weil die Brennelemente 1 bzw. 21 keine übermäßige Hitze entwickeln.

Der Kamin 31 hat eine kastenartige Brennstelle 32, auf deren Boden 33 ein aus parallel angeordneten Holzstücker 34 oder ähnlichen Gegenständes gebildeter Rest liegt, der zum Abstützen einer Reihe von Brennelementen 1 dient. Wie Fig. 11 zeigte hat jedes dieser Brennelemente 1 an einem Ende einen senkrecht verlaufenden Stift 35, der in eines der Holzstücke 34 eingesteckt ist. Um diesen Stift 35 kann das Brennelement 1 verschwenkt werden, so daß zwar ein ausreichender Abstand zwischen benachbarten Brennelementen 1 gewährleistet ist, diese jedoch nicht absolut parallel zueinander verlaufen müssen.

Unter dem Boden 33 der Brennstelle 32 ist ein fahrbarer Kasten 36 vorgesehen, der beispielsweise zur Aufnahme von Brennstoffvorrat dient.

Die Rückwand 37 des Kamines 31 ist doppelwandig ausgeführt, wie Fig. 11 zeigt, so daß sie einen Luftschacht 38 bildet, durch den Raumluft entsprechend den eingezeichneten Pfeilen 39 von unten nach oben strömen kann, um dabei aufgeheizt zu werden.

Oberhalb der Brennstelle 32 ist eine dünnwandige Haube 40 befestigt, in der in mehreren Reihen übereinander und gegeneinander versetzt mit Aktivkohle beschichtete Bleche in angebracht sind. Die von den einzelnen Brennelementen bzw, deren Flommen 6 hochsteigende erwärmte Luft umströmt ddese Bleche 41 gemäß den in Fig. 11 einsgezeichneten Predien 42. Das obere Ende 43 der Haube 40 ist wenigstens teilweise offen, so daß die von unten nach oben entsprechend den Pfeilen 42 hochsteigende Luft aus der Haube 40 entwichen kann, nachdem sie über die einen Absorber bildenden Bleche 41 hinweggestrichen ist.

In Fig. 12 bis 14 ist ein weiteres Ausführungsbeispiel des erfindungsgemäßen Brennelementes in einem Querschnitt, einem Längsschnitt und einer Draufsicht schematisch dargestellt.

Bei dieser Ausführungsform hat das Brennelement 51 ein im Querschnitt rechteckiges, kastenförmig ausgebildetes langgestrecktes Gehäuse 52, das einstückig mit einen Rost bildenden Rippen 53 aus Metall gegossen ist, beispielsweise aus Aluminium. Obwohl in der Zeichnung nur ein kastenartiges Gehäuse 52 dargestellt ist, sind vorzugsweise mehrere Gehäuse 52 nebeneinander und ggfs. auch gegeneinander versetzt an dem aus den Rippen 53 gebildeten Rost angeordnet und können dementsprechend als Einheit in einen Kamin eingesetzt bzw. aus demselben auch als Einheit herausgenommen werden. Dementsprechend läßt sich bequem Brennstoff wie Paraffin 54 in die kastenförmigen Gehäuse 52 nachfüllen.

Jedes Gehäuse 52 ist mit einem abnehmbaren Deckel 55 versehen, der beispielsweise aus Metallblech geformt ist und sich mit seinen Stirnenden 56 unter federnder Vorspannung gegen die Stirnwände 57 des betreffenden kastenförmigen Gehäuses 52 legt. Dadurch wird der Deckel 55 in der gewünschten Position gehalten.

Wie Fig. 12 zeigt, legt sich der Deckel 55 mit seinen Seitenwanden 58 gegen hochstehende Stege 59 der Rippen 53 so daß sich zwischen den Seitenwänden jedes Gehäuses 52 und dem Deckel 55 Öffnungen 60 befinden, durch die Frischluft zuströmen kann, wie durch gestrichelte Pfeile 61 angedeutet ist.

Der Deckel 55 enthält in seiner Oberseite einen in Längsrichtung verlaufenden Schlitz 62, durch den die Flachdochte 63 aus dem Gehäuse 52 herausragen. An den Stirnwänden 57 des Gehäuses 52 befindet sich jeweils ein hochstehender Steg 64 als Zentriernase, gegen dessen beide Seiten sich die Längskanten des Schlitzes 62 des Deckels 55 legen, wenn dieser in seiner Betriebsposition auf das betreffende Gehäuse 52 aufgesteckt ist.

An der Innenseite der Stirnwände 57 jedes Gehäuses 52 befindet sich jeweils ein hochstehender Absatz 65. Die beiden Absätze 65 dienen als Auflager für eine Halterung 66 der Flachdochte 63. Die Flachdochte 63 werden bei dieser Ausführungsform des Brennelementes deshalb in einem bestimmten Abstand 67 über dem Boden des Gehäuses 52 gehalten so daß die von den Flammen 68 erzeugte Wärme nicht unmittelbar in den Boden und damit die Wandung des Gebäuses 52 gelangen kann, sondern nur direch das in das Paraffin 54.

In Fig. 15 und 16 ist in Seitenansicht bzw. Draufsicht einer der Flachdochte 63 dargestelle Deser Flachdochin oder Gewirke mit einer darin angeordneten und in der Zeichnung nicht näher gezeigten Metallplatte. Um den Kern herum ist eine aus Metall bestehende Hülle 70 angeordnet, die, wie insbesondere Fig. 16 zeigt, aus zwei gewellten Blechen besteht, die dementsprechend senkrecht verlaufende Rippen 71 haben, welche lediglich in Linienkontakt mit dem Kern 69 stehen, so daß die Wärmeableitung des brennenden Dochtes nicht zu stark ist. Die beiden gewellten Bleche der Hülle 70 sind an den Enden durch aus Aluminiumblech bestehende Klammern 72 untereinander verbunden und am Kern 69 befestigt.

Etwa auf halber Höhe und in der Mitte der Hülle 70 ist auf jeder Seite derselben ein kreisförmiges Loch 73 vorgesehen, das für die erste Brennzeit des Dochtes 63 von Bedeutung ist, damit schon in den ersten zehn bis fünfzehn Minuten der Brennzeit genügend flüssiges Paraffin zum Kern 69 des Dochtes gelangt, damit dieser richtig brennt.

Der Kern 69 des Flachdochtes 63 ragt oben und unten um eine gewisse Strecke aus der Hülle 70 heraus, wobei diese Strecke der Brennhöhe des Dochtes entspricht. Die von der Flamme 68 ausgehende Wärme wird über die Metallhülle 70 schnell nach unten abgeleitet und verflüssigt das Paraffin 54 um den betreffenden Flachdocht 63, damit dasselbe am Kern 69 hochsteigen und die Flamme 68 mit ausreichend Brennmaterial versorgen kann.

Die Rippen 53 des Rostes dienen auch zu Kühlzwecken, wobei die Abstrahlfläche des Rippensystems im richtigen Verhältnis zur Zahl der Flammen 68 stehen sollte, damit die Flammen nicht zu heiß und damit nicht zu hoch werden. Zum Anzünden der Dochte 63 und auch zum Nachfüllen von Paraffin 54 wird der Rost mit den darauf befindlichen Gehäusen 52 aus dem Kamin herausgezogen und kann danach wieder in den Brennraum des Kamins eingeschoben werden.

Fig. 17 zeigt schaubildlich einen schlotlosen Kamin 74, in dessen Brennraum 75 ein aus den Brennelementen 51 und den diese verbindenden Rippen 53 bestehender Rost 76 angeordnet ist. Dieser Kamin hat ein zylindrisches Gehäuse 77 mit einem deckelartigen Aufsatz 78, in welchem ein Filter aus porösem Gestein 79 angeordnet ist, das in der Zeichnung durch seitliche Öffnungen 80 zu sehen ist. Der Fuß 81 ist mit einer Schublade 82 versehen, in der Paraffin zum Nachfüllen aufbewahrt werden kann.

In Fig. 17 ist der Brennraum 75 nach vorne offen gezeigt. Man kann die Öffnung aber auch mit einer nicht dargestellten Tür, beispielsweise aus durchsichtigem Material, versehen.

## Patentansprüche

1. Brennelement für offene Brennstellen wie Kamine, dadurch gekennzeichnet, daß in einem schalenartigen langgestreckten Gehäuse (2; 24; 52) ein nachfüllbarer Brennstoffvorrat (7; 54) und wenigstens ein flacher Brennkörper wie ein Flachdocht (5; 63) angeordnet ist.

2. Brennelement nach Anspruch 1, dadurch gekennzeichnet, daß die Brennkörper (5; 63) aus einem an der Oberseite des Gehäuses (2; 24; 52) in einem abnehmbaren Deckel (3; 55) befindlichen Schlitz (4; 25; 62) herausragen und an den Enden des Gehäuses (2; 52) senkrechte Schächte (8, 9) bzw. an den Seiten in Längsrichtung verlaufende, nach unten offene Schlitze (60) zur Luftzufuhr vorgesehen sind.

3. Brennelement nach Anspruch 1 oder 2, dadurch gekennzeichnet, daß die Brennkörper (5; 63) mit ihrer unteren Kante auf einem balkenartigen Träger (12; 66) abgestützt sind, der begrenzt höhenverstellbar im Gehäuse (2; 24) gelagert ist oder auf im Gehäuse (52) befindlichen Auflagern (65) ruht.

4. Brennelement nach Anspruch 3, dadurch gekennzeichnet, daß der Träger (12) mit seinen Enden jeweils auf einer Bimetall-Feder (13) abgestützt ist, die ihn gegen Anschläge (14) im Gehäuse (2; 24) drücken.

5. Brennelement nach einem der Ansprüche 1 bis 4, dadurch gekennzeichnet, daß es mehrere parallel im gegenseitigen Abstand (26) voneinander angeordnete Kanäle (24) zur Aufnahme von Brennkörpern (5) aufweist, wobei die Kanäle wenigstens mit einem Ende an einen nachfüllbaren Behälter (22) für einen Brennstoffvorrat und mit dem anderen Ende an einen Querkanal (28) angeschlossen sind.

6. Brennelement nach einem der Ansprüche 1 bis 4, dadurch gekennzeichnet, daß das Gehäuse (52) einstückig mit einem Rippen (53) aufweisenden Rost (76) aus Metall wie Aluminium ausgebildet ist.

7. Brennelement nach einem der Ansprüche 1 bis 6, dadurch gekennzeichnet, daß jeder Brennkörper (5; 63) einen Kern (15; 69) aus Metallblech und einem Überzug, zum Beispiel aus einem gewebten oder gewirk en Schlauch, dessen Fäden aus anorganischem Material wie Glaswolle bestehen, aufweist und vorzugseise mit einer gewellten Hülle (70) aus Metall versehen ist, aus der der Dochtkern (69) wenigstens nach oben um die Brennhöhe herausragt.

8. Brennelement nach Anspruch 6, dadurch gekennzeichnet, daß die Hülle (70) etwa in dar Mitte auf jener Seite des Dochtkernes (69) eine Öffnung (73) enthält.

9. Kamin zum Verwenden der Brennelemente gemäß einem der Ansprüche 1 bis 8, dadurch gekennzeichnet, daß er eine Haube (40; 78) aufweist, die einen Absorber (41) oder Filter (79) zum Reinigen der von den Brennelementen (1; 51) hochsteigenden Abluft enthält.

10. Kamin nach Anspruch 9, dadurch gekennzeichnet, daß der Absorber beispielsweise aus einer Vielzahl von mit Aktivkohle beschichteten Platten (41) oder aus granulatförmigem porösen, nicht brennbaren Gestein (79) wie Lava besteht und sich ggfs. in seinem oberen Bereich Natron-Kalk befindet, der C0₂ absorbiert bzw. in Karbonat umwandelt.
